# FASCICULE DE BREVET EUROPEEN

(11) **EP 0 690 346 B1**
(45) Date de publication et mention de la délivrance du brevet: **11.10.2000**
(21) Numéro de dépôt: 95401497.3
(22) Date de dépôt: 23.06.1995
(51) Int. Cl.: G03C 11/02, G03B 17/24

(54) **Dispositif de gravure d'un film cinématographique par faisceau laser**
Laserdruckvorrichtung für Kinofilme
Laser-print system for motion picture films

(30) Priorité: 27.06.1994 FR 9407876
(43) Date de publication de la demande: 03.01.1996
(73) Titulaire: CINEMA MAGNETIQUE COMMUNICATION ( C.M.C.), F-92240 Malakoff (FR)
(72) Inventeur: Blauwblomme, Jean-Pierre, F-75016 Paris (FR)
(74) Mandataire: Picard, Jean-Claude Georges

(56) Documents cités:
- EP-A- 0 282 611
- GB-A- 2 036 369
- DATABASE WPI Section PQ, Week 9408 Derwent Publications Ltd., London, GB; Class P84, AN 94-063076 ANONYMOUS 'Laser printer look-up table allowing for exposure correction for position dependent non-uniformities - corrects output due to torque spikes caused by paper loading and unloading, non-uniform drum heating, non-uniform photoconductive coating, non-uniformities in laser and film drive flutter' & RESEARCH DISCLOSURE, vol. 357, no. 019, 10 Janvier 1994 EMSWORTH, GB,

## Description

La présente invention concerne un dispositif de gravure d'un film par faisceau laser, comprenant une installation d'entraînement et d'asservissement positionnel du film, en particulier un film cinématographique. Il s'agit de soumettre le film alternativement à des phases d'entraînement et à des phases de positionnement précis ou même d'arrêt, soit pour visualiser l'image, soit lors desquelles un sous-titrage pourra être gravé sur le film, en des emplacements bien précis de l'image correspondante.

Dans les installations actuellement les plus connues, le mécanisme d'entraînement et de positionnement du film est du type dit "à griffes et à contre-griffes". Un moteur électrique à couple élevé et à faible inertie, commandé par un ordinateur, entraîne en rotation des griffes par l'intermédiaire d'un bloc central rotatif dans lequel elles peuvent coulisser radialement, ces griffes, lorsqu'elles sont en position extraite, venant en prise avec les perforations du film pour l'entraîner. L'entraînement du film s'effectue sur un demi-cycle, soit un demi-tour. Sur la deuxième moitié du cycle, les griffes rentrent dans le bloc central, et les contre-griffes en sortent pour "piéter" le film, c'est-à-dire pour le maintenir dans une position précise, à la fois latéralement et dans la direction de défilement du film. La procédure est la même quel que soit le format du film (16 , 35 ou 70 mm), et elle se reproduit pour chaque image, que ce soit en avance rapide ou en gravure. Bien entendu, ce principe d'entraînement ne permet qu'un défilement saccadé du film, et la précision de mise en position du film est directement liée à la précision mécanique des griffes et des contre-griffes ainsi qu'au réglage du cycle.

Le but de la présente invention est de permettre un défilement beaucoup plus rapide du film tout en augmentant de façon très notable la précision de son positionnement, que le film soit à l'arrêt ou en défilement, en particulier dans le cas où, lors de ce positionnement, on procède, sur les images correspondantes du film, à une gravure de sous-titres par balayage d'un faisceau LASER.

Un procédé et une installation de gravure de sous-titres sur des films, en particulier cinématographiques, sont déjà décrits dans le brevet FR2580548 A au nom de la demanderesse. L'installation met en oeuvre un dispositif d'orientation du faisceau LASER dans deux plans perpendiculaires l'un à l'autre par un système déflecteur, par exemple par une réflexion du faisceau LASER sur deux miroirs X-Y dont les déplacements sont commandés par des systèmes galvanométriques ou analogues, eux-mêmes sous le contrôle d'un ordinateur, lequel comporte en mémoire les sous-titres de chaque image. Le brevet britannique n° 2 036 369 décrit aussi un dispositif de gravure de film par faisceau laser, mais ne traite pas le problème du positionnement précis du film, surtout à haute vitesse.

Ceci étant, la présente invention concerne un dispositif de gravure d'un film par un faisceau laser comportant un système de déviation optique X-Y à déflecteurs pour commander les déplacements du faisceau laser, ce système étant lui-même sous le contrôle d'un ordinateur comportant des sous-titres en memoire, le dispositif comprenant une installation d'entraînement et d'asservissement positionnel du film, caractérisé en ce que ladite installation comporte : un moteur asservi par ledit ordinateur et propre à mettre le film en défilement continu mais avec éventuellement des interruptions pour la gravure desdits sous-titres ; un débiteur à surface essentiellement cylindrique comportant des dents pour l'entraînement dudit film et accouplé audit moteur ; un dispositif de mise en mémoire des défauts de concentricité dudit débiteur, lesquels défauts proviennent de la déviation de l'axe de rotation du débiteur par rapport à l'axe longitudinal de symétrie cylindrique du débiteur ; et un système de compensation entre ledit dispositif de mise en mémoire et ledit système de déviation optique, pour la correction, en fonction desdits défauts, de la position du faisceau laser de gravure, de sorte que chaque sous-titre ait exactement la position voulue par rapport à l'image concernée du film, nonobstant lesdits défauts, inhérents à chaque débiteur.

De cette façon, les coordonnées d'impact du faisceau LASER sont ajustées en fonction de n'importe quelle position de l'image. Cela signifie aussi que deux modes de gravure sont envisageables avec un tel mécanisme: une gravure image par image et une gravure continue, c'est-à-dire sans arrêt du film, le déplacement du faisceau LASER possédant alors une composante de vitesse égale et de même sens que la vitesse de défilement du film.

De préférence, un tel dispositif comporte en outre un codeur numérique calé sur l'arbre du moteur, ce codeur étant par suite propre à fournir audit système de compensation un signal représentatif de la position angulaire réelle de l'arbre du moteur, c'est-à-dire de son erreur de positionnement angulaire, cette erreur s'ajoutant à ou se retranchant de l'erreur de positionnement du film due aux défauts d'excentricité du débiteur, pour l'obtention d'une erreur globale de positionnement envoyée audit système de commande desdits déflecteurs.

Le fait d'asservir le moteur d'entraînement du débiteur permet de supprimer tout système mécanique déjà connu tel que celui de la "croix de malte" et d'assurer la continuité du défilement du film. Le débiteur correspond à une roue dentée dont le nombre de dents équivaut à un nombre entier d'images. Ce nombre entier N est fonction du format du film; par exemple pour du 16 mm N = 8, pour du 35 mm N = 4, etc.

L'asservissement du moteur en position permet de caler chacune des images qui doit recevoir une gravure, par exemple un sous-titre, par rapport à la position normale du faisceau LASER, c'est-à-dire la position qui est la sienne avant toute déviation correctrice. L'asservissement du moteur en vitesse permet d'adapter cette vitesse au nombre d'images dépourvues de gravure, de sorte à augmenter par exemple la vitesse du moteur si deux images sous-titrées sont séparées par un grand nombre d'images non sous-titrées, et au contraire à diminuer cette vitesse s'il n'y a qu'un petit nombre d'images consécutives dépourvues de sous-titre.

Les erreurs de positionnement du film sont les résultantes de deux phénomènes provenant des défauts de géométrie du débiteur et des erreurs de position propre à la trajectoire. Ces phénomènes sont traités simultanément par le système de compensation susmentionné, qui communique au système de déviation optique X-Y les corrections à apporter aux coordonnées de référence.

Les défauts de géométrie du débiteur sont essentiellement des défauts de concentricité, d'où un décentrage de sa périphérie, empêchant qu'il existe une relation univoque entre l'angle de rotation de ce débiteur et la position linéaire de l'image. Ces défauts géométriques sont facilement quantifiables, et les corrections nécessaires peuvent être facilement introduites sous forme de paramètres de compensation dans le système de déviation du faisceau LASER, comme cela sera vu plus en détail plus bas, ceci par mise en oeuvre d'une mire de réglage.

Quant aux erreurs de position propres à la trajectoire, elles sont dues principalement à la structure du film, notamment à son caractère plus ou moins "collant", ainsi qu'à l'inertie de son mécanisme d'entraînement, même si celle-ci est faible. Cependant ces erreurs sont faciles à compenser grâce au codeur du moteur, qui fournit un temps réel, au système de compensation, une indication représentative de la position du film. Là encore, cela sera mieux vu par la suite.

Enfin l'invention comporte encore des dispositions d'ordre mécanique, en relation avec le fait que le film en cours de gravure pourra avoir une vitesse de défilement beaucoup plus importante que lorsqu'il est entraîné par les mécanismes classiques.

Pour que la gravure ait une définition constante sur toute la longueur d'un sous-titre, il faut que le film soit parfaitement linéaire dans la zone de gravure. Avec les mécanismes classiques à griffes et à contre-griffes, la planéité du film est assurée par un canal plan muni d'un presseur. Toutefois l'utilisation d'un presseur est une source de problèmes, car la pression qu'il exerce sur le film n'est pas constante et elle est même aléatoire en fonction de la nature des films, d'où une instabilité à grande vitesse. De toute façon, les possibilités qu'offre le nouveau mécanisme de la présente invention, notamment en matière de transport rapide du film, rendent le système à canal plan et presseur obsolète.

Par conséquent, et ceci conformément à encore une autre disposition de l'invention, on utilisera, pour l'obtention d'une parfaite planéité du film en cours de défilement, notamment au niveau de la gravure par rayon LASER, un support de gravure à canal courbe et galets de pressage du film, agissant sur les bords de ce dernier.

L'invention va maintenant être illustrée par la description, donnée à titre d'exemple nullement limitatif, d'une installation d'entraînement et d'asservissement positionnel de film incorporant les dispositions dont il vient d'être question, description faite avec référence aux figures du dessin ci-annexé dans lequel :
- la figure 1 est un graphique représentant une excentricité possible d'un débiteur théoriquement cylindrique, celle-ci étant schématisée à la figure 2 ;
- la figure 3 montre la position de repères transversaux tracés sur les mires d'un film de référence après des rotations équiangulaires dudit débiteur ;
- les figures 4 et 5 sont des synoptiques du système de compensation, respectivement en mode de gravure "image par image" et en mode de gravure "continu" ; et
- la figure 6 est la coupe verticale d'un support de gravure à canal courbe et galets de contact.

A la figure 1 on a représenté à titre d'exemple, sur un graphique x, y, un défaut de concentricité possible du débiteur - théoriquement cylindrique - de film, tel que référencé en 1 à la figure 2. On a supposé qu'il s'agissait d'un débiteur "4 images", par exemple pour film de 35 mm et, pour faciliter les explications, on a exagéré très fortement l'excentricité de la surface du débiteur par rapport à son axe de rotation, référencé 2, lequel est fortement décalé par rapport à l'axe géométrique 3. Le sens de rotation du débiteur est représenté par la flèche 4.

Ceci étant, on conçoit que si l'on peut parfaitement caler une image de référence du film par rapport à un repère fixe, chacune des trois images suivantes sera différemment décalée par rapport à ce repère, ce décalage dépendant de l'excentricité de la surface du débiteur dans chacun des quatre quarts N0, N1, N2 et N3 qui le constituent.

Pour connaître, visualiser, et pouvoir utiliser ce décalage de sorte à effectuer, sur la position du faisceau LASER au moment de la gravure, la compensation voulue, on peut procéder comme suit, dans le mode de gravure "image par image". En utilisant par exemple la mire de réglage de la figure 3 (morceau de film 6 de 35 mm présentant au moins quatre images de la mire), on trace le repère horizontal Ro sur l'image correspondant au quart No du débiteur, ce repère Ro ayant par convention un décalage nul ; on fait ensuite tourner le débiteur d'un quart de tour, et on trace de la même manière le repère R1 sur l'image suivante de la mire de réglage, correspondant au quart N1 du débiteur (le sens de défilement du film a été indiqué par la flèche 5 sur la figure 3). On procède de même pour les repères R2 et R3, correspondant aux quarts N2 et N3. On voit sur la Figure 3 que chaque repère R1, R2 et R3 est décalé différemment par rapport à la position de "décalage 0" qu'il aurait si le débiteur 1 avait une géométrie parfaite. Ces décalages, mesurés par un codeur C associé au moteur d'entraînement M du débiteur (voir figures 4 et 5), peuvent alors être utilisés pour corriger en conséquence la position du faisceau LASER lors de la gravure d'un sous-titre (action sur le système S de commande des déflecteurs), et assurer ainsi la compensation voulue pour que chaque sous-titre soit exactement et précisément positionné par rapport à l'image correspondante.

En mode de gravure continu, c'est-à-dire sans arrêt du film, il convient par contre de mettre en mémoire un maximum de mesures de décalage des repères. Avec référence à la figure 1, on a montré, à titre d'exemple et pour simplifier, la mise en oeuvre de seulement trois repères par image, correspondant à trois points d'ordonnées par image, c'est-à-dire douze points par tour de débiteur, alors que quatre points suffisent en mode de gravure "image par image". Sur la figure 1, ces points d'ordonnée, représentatifs du décalage d du repère R de la mire (tracé tous les 30° de rotation de débiteur) par rapport à sa position théorique en cas d'absence d'excentricité, sont référencés n₀, n'₀, n"₀ pour la première image, n₁, n'₁, n"₁, pour la seconde image, etc ; la mesure de ces ordonnées est effectuée à l'aide d'un système métrologique standard. Les abscisses Θ° représentent l'angle de rotation du débiteur pour chaque point : 30°, 60°, 90° etc, lequel angle est contrôlé par l'asservissement du moteur d'entraînement du débiteur. On voit que le graphique de la figure 1 permet d'obtenir une parfaite et instantanée visualisation du défaut de concentricité du débiteur. Le paramétrage du système de compensation découle directement de l'étude de cette courbe.

Ce paramétrage est décrit ci-dessous dans le mode de gravure "image par image".

Comme énoncé précédemment, quatre points d'ordonnées suffisent, en mode image par image, pour procéder au paramétrage du système de compensation. Dans ce cas, il n'y a pas de courbe à étudier, mais uniquement les ordonnées des points n₀, n₁, n₂ et n₃. n₀ étant le point de décalage d = 0, on mémorise dans le système de compensation V le fait que ce point a une valeur de correction de décalage nulle. Pour le point n₁, on constate qu'il est en avance par rapport au 0. Le paramétrage du système de compensation V pour ce point n₁ se fait par la mémorisation dans une "table d'erreurs géométriques" T (cf figure 4), de la valeur mesurée avec une affectation de signe de façon à ce que le réglage du décalage du système de déviation se fasse dans le bon sens. Pour cet exemple, on considère que le signe est négatif.

La procédure est la même pour les points n₂ et n₃ ; on mémorise donc pour :
n₂, une valeur de décalage positive
n₃, une valeur de décalage positive supérieure à celle de n₂.

Ces compensations seraient suffisantes si le mécanisme (débiteur - moteur - codeur) était exempt de toute inertie et si le film n'exerçait aucune résistance lors de son défilement . Or, ce sont ces facteurs mécaniques qui entraînent, en plus du défaut de géométrie du débiteur 1, une erreur de position. Cette erreur de position, référencée Δ, est directement fournie par le codeur C du moteur M. Ce codeur C informe le système de compensation V (bloc de calcul de Vᵣₒ sur la figure 4) sur la position réelle du moteur. Le système de compensation V compare la position obtenue par rapport à la position théorique, et ainsi le système "sait" de quelle valeur il est en avance ou en retard. Cette valeur est directement affectée aux valeurs mémorisées dans la "table des erreurs" pour les positions n₀, n₁, n₂, n₃.

On peut supposer par exemple :
- que le mécanisme M-C doit entraîner un film sur un certain nombre d'images ;
- que la première image à graver correspond au quart N1, pour lequel le débiteur 1, entraîné par le moteur M, possède une erreur de concentricité définie par n₁;
- que le codeur C possède quatre fronts d'incrémentation de 4096 points d'incrémentation chacun, soit un front de 4096 points par image ; et
- que le front d'incrémentation de l'image du quart N1 est nommé F1, et le point d'incrémentation correspondant à la position théorique de l'image N1 est fth1=0000.

Une fois le défilement effectué, le mécanisme stoppe pour effectuer la première gravure.

Avant de commencer la gravure, le système de compensation V (calcul de Vᵣₒ) analyse les informations qu'il reçoit.
image à graver N1
⇒ erreur due aux défauts géométriques du débiteur 1 de valeur : -n₁
⇒ position réelle du moteur : fr1=0004 soit une erreur |Δ|=4/4096 d'image.

Par exemple, si fr1=0004, cela signifie que l'image est en avance de quatre incréments sur sa position théorique, donc que Δ est négatif.

Dans ces deux informations, le système de compensation en déduit la valeur du décalage (Vro) :${\text{Vro=-n}}_{\text{1}} \text{- (- Δ)}$

Cette formule peut ainsi se généraliser de la façon suivante :
soit n l'erreur de géométrie du débiteur 1 possédant une valeur pour chaque zone d'image ;
soit Δ la différence entre la position réelle du moteur M et sa position théorique.
Si on définit par F0, F1, F2, F3 le nom des quatre fronts d'incrémentation du codeur C, par fth la position théorique du moteur M et par fr la position réelle du moteur, on constate
que l'on a fth positif si fr dépasse la position théorique,
et que fth négatif si fr n'atteint pas la position théorique.

On a donc$\text{Vro = n - |Δ|}$ avec
Δ positif pour fr ∈ [fth-,fth]
Δ négatif pour fr ∈ [fth,fth+]

Il est évident que cette compensation par l'intervention de la variable d'erreur Δ n'est valable que si la valeur de Δ est faible, puisque autrement, l'erreur de concentricité interviendrait à nouveau.

Une fois que Vro est déterminée, le système de compensation V fournit cette valeur Vᵣₒ au système S de commande des déflecteurs (figure 4), et la gravure de la première image commence. Au passage de la seconde image à graver, la valeur de Vro change et le système de compensation V recommence l'analyse des informations qu'il reçoit ; cette analyse recommence pour chaque image à graver. Lorsque le mécanisme est en avance rapide, le système de compensation V est inopérant.

Dans le mode de fonctionnement en gravure continue (figure 5), la précision de la stabilité des sous-titres est uniquement liée à la précision de la réalisation de la courbe de visualisation du défaut de concentricité du débiteur 1. Cette courbe représente des fonctions mathématiques sur des intervalles plus ou moins grands. Ces fonctions et ces intervalles dépendent des défauts géométriques du débiteur 1, mis en mémoire dans des "tables des fonctions caractéristiques du débiteur" T, comme représenté à la figure 5, et ne seront donc valables que pour un seul débiteur.

Pour le système de compensation V qui connaît en permanence la position du débiteur 1, il lui est facile de calculer l'ordonnée en fonction du point d'incrémentation, donc du degré de rotation du débiteur.

La présente invention permettra d'obtenir que la vitesse de déplacement du film ne dépende plus des mécanismes de positionnement des images, mais seulement du moteur d'entraînement M, avec d'ailleurs une grande diminution des contraintes subies par le film. Les vitesses de défilement du film, et donc la vitesse de la gravure, pourront donc être beaucoup plus importantes qu'avec les mécanismes classiques ; on estime que la vitesse de défilement du film pourrait être multipliée au moins par quatre, soit à 200 tirages par seconde ou plus. Ce résultat conduit à adopter un support de gravure différent des supports actuels, pour éviter les frottements d'un presseur sur le film à l'emplacement auquel la gravure impose que le film présente une surface plane ou du moins linéaire.

Pour ce faire, on peut utiliser le support de gravure à canal courbe et galets de contact représenté en coupe à la figure 6. Sur cette figure, on a représenté par la flèche F la direction de laquelle le faisceau LASER arrive sur le support, le film à graver étant référencé en 7 et le corps du canal courbe en 8. Il y a deux paires de galets de pressage du film, référencées 9 et 10. Les fumées provenant de la gravure peuvent être évacuées par une fenêtre d'aspiration 11. Les deux galets de pressage n'ont besoin de porter que sur les bords du film, ce qui suffit au maintien de sa planéité au niveau du sous-titre à graver, tout en limitant au minimum les frottements et les contraintes auxquelles le film peut être soumis.

Outre les avantages qui ont déjà été mentionnés, il est à noter que l'invention permettra d'obtenir une diminution du coût de fabrication en raison de la diminution des tolérances de fabrication mécanique, ainsi qu'une diminution du nombre d'interventions de maintenance en raison de la quasi disparition des réglages mécaniques.

## Revendications

1. Dispositif de gravure d'un film (7) par un faisceau laser (F) comportant un système (S) de déviation optique X-Y à déflecteurs pour commander les déplacements du faisceau laser, ce système étant lui-même sous le contrôle d'un ordinateur comportant des sous-titres en mémoire, le dispositif comprenant une installation d'entraînement et d'asservissement positionnel du film, caractérisé en ce que ladite installation comporte : un moteur asservi par ledit ordinateur et propre à mettre le film (7) en défilement continu mais avec éventuellement des interruptions pour la gravure desdits sous-titres ; un débiteur à surface essentiellement cylindrique (1) comportant des dents pour l'entraînement dudit film et accouplé audit moteur (M); un dispositif (T) de mise en mémoire des défauts de concentricité dudit débiteur (1), lesquels défauts proviennent de la déviation de l'axe de rotation (2) du débiteur par rapport à l'axe longitudinal de symétrie cylindrique (3) du débiteur; et un système de compensation (V) entre ledit dispositif de mise en mémoire (T) et ledit système (S) de déviation optique, pour la correction, en fonction desdits défauts, de la position du faisceau laser (F) de gravure, de sorte que chaque sous-titre ait exactement la position voulue par rapport à l'image concernée du film, nonobstant lesdits défauts, inhérents à chaque débiteur.

2. Dispositif selon la revendication 1, caractérisé en ce que ladite installation comporte en outre un codeur numérique (C) calé sur l'arbre du moteur (M), ce codeur étant par suite propre à fournir audit système de compensation (V) un signal représentatif de la position angulaire réelle de l'arbre du moteur, c'est-à-dire de son erreur (Δ) de positionnement angulaire, cette erreur s'ajoutant à ou se retranchant de l'erreur (n) de positionnement du film (7) due aux défauts d'excentricité du débiteur (1), pour l'obtention d'une erreur globale de positionnement (Vᵣₒ) envoyée audit système (S) de commande desdits déflecteurs.

3. Dispositif selon la revendication 1 ou 2, caractérisé en ce que ladite installation comporte un support de gravure à canal courbe (8) et galets de pressage (9, 10) du film (7), agissant sur les bords de ce dernier.

## Patentansprüche

1. Vorrichtung zum Bedruck eines Films (7) mit Hilfe eines Laserstrahls (F) mit einem System (S) zur optischen Ablenkung X-Y mit Ablenkelementen für die Steuerung der Bewegung des Laserstrahls, wobei das System seinerseits unter dem Steuereinfluß eines Rechners steht, der im Speicher Untertitel enthält, wobei die Vorrichtung eine Einrichtung für den Transport und für die Positionsregelung des Films aufweist,
**dadurch gekennzeichnet,**
daß die genannte Einrichtung umfaßt:
einen von dem Rechner gesteuerten Motor, der den Film (7) mit kontinuierlichem Durchlauf bewegen kann, jedoch eventuell mit Unterbrechungen für das Drucken der Untertitel,
eine Filmschaltrolle (1) mit im wesentlichen zylindrischer Oberfläche, die Zähne für den Transport des Films aufweist und mit dem Motor (M) gekuppelt ist,
eine Speichervorrichtung (T) zur Speicherung von Konzentrizitätsfehlern der Filmschaltrolle (1), wobei diese Fehler von der Abweichung der Rotationsachse (2) der Filmschaltrolle gegenüber der zylindrischen Symmetrielängsachse (3) der Filmschaltrolle herrühren,
und ein zwischen der Speichervorrichtung (T) und dem optischen Ablenksystem (S) angeordnetes Kompensationssystem (V) für die Korrektur der Position des Druck-Laserstrahls (F) in Abhängigkeit von den genannten Fehlern in der Weise, daß jeder Untertitel, ungeachtet der genannten Fehler, die jeder Filmschaltrolle anhaften, exakt die gewünschte Position relativ zu dem betreffenden Bild des Film annimmt.

2. Vorrichtung nach Anspruch 1, dadurch gekennzeichnet, daß die genannte Einrichtung außerdem einen digitalen Codierer (C) aufweist, der auf der Welle des Motors (M) verkeilt ist, so daß der Codierer dem Kompensationssystem (V) ein Signal zuführen kann, das für die tatsächliche Winkelposition der Welle des Motors kennzeichnend ist, d.h. für den Winkelpositionierungsfehler (Δ), wobei dieser Fehler sich aufgrund von Exzentrizitätsmängeln der Filmschaltrolle (1) zu dem Positionierungsfehler (n) des Films (7) addiert oder von diesem subtrahiert, um einen globalen Positionierungsfehler (Vᵣₒ) zu gewinnen, der dem genannten System (S) zur Steuerung der Ablenkelemente zugeführt wird.

3. Vorrichtung nach Anspruch 1 oder 2, dadurch gekennzeichnet, daß die genannte Einrichtung eine Druckauflage mit gekrümmtem Kanal (8) sowie Andruckrollen (9, 10) zum Andrücken des Films (7) aufweist, die auf die Ränder des letzteren einwirken.

## Claims

1. A device for etching of a film (7) by a LASER beam (F), comprising an X-Y optical deflection system (S) to control the displacements of the laser beam, this system itself being under the control of a computer including subtitles in its memory, the device comprising an installation for driving and positionally controlling the film (7), characterized in that said installation includes: a motor (M) controlled by the said computer and capable of setting the film (7) in continuous motion, possibly with interruptions, however, for etching of the said subtitles ; a sprocket feed device (1) coupled to the motor (M) for driving the said film, this feed device having an essentially cylindrical surface with teeth for driving said film, a device (T) for memory-storage of the defects in concentricity of the said feed device (1), these defects coming from the deviation of the rotation axle (2) of the feed device (1) with reference to its longitudinal rotation axle of symmetry (3), and a system (V) for compensation between the said memory-storage device (T) and the said optical deflection system (S), for correcting the position of the etching LASER beam (F), depending on the said defects, so that each subtitle is in exactly the desired position with respect to the relevant image of the film, notwithstanding the said defects, which are inherent in any feed device.

2. Device according to claim 1, characterized in that said installation further includes a digital coder (C) keyed to the shaft of the motor (M), this coder consequently being capable of supplying the said compensation system (V) with a signal representative of the actual angular position of the motor, that is to say its angular positioning error (Δ), this error being added to or being subtracted from the error (n) in positioning of the film (7) due to the eccentricity defects of the feed device (1), in order to obtain an overall positioning error (Vᵣₒ) which is sent to the said system (S) for control of the deflectors.

3. Device according to claim 1 or 2, characterized in that said installation includes an etching support with a curved channel (8) and rollers (9, 10) for pressing the film (7), acting on the edges of the latter.
